# EUROPÄISCHE PATENTSCHRIFT

(11) **EP 0 815 553 B1**
(45) Veröffentlichungstag und Bekanntmachung des Hinweises auf die Patenterteilung: **02.06.1999**
(21) Anmeldenummer: 96905679.5
(22) Anmeldetag: 04.03.1996
(51) Int. Cl.: G10L 3/00

(54) **VERFAHREN ZUR ERKENNUNG EINER SIGNALPAUSE ZWISCHEN ZWEI MUSTERN, WELCHE IN EINEM ZEITVARIANTEN MESS-SIGNAL VORHANDEN SIND**
METHOD OF DETECTING A PAUSE BETWEEN TWO SIGNAL PATTERNS ON A TIME-VARIABLE MEASUREMENT SIGNAL
METHODE DE DETECTION D'UNE PAUSE DE SIGNAL ENTRE DEUX MODELES PRESENTS DANS UN SIGNAL DE MESURE VARIABLE EN TEMPS

(30) Priorität: 10.03.1995 DE 19508711
(43) Veröffentlichungstag der Anmeldung: 07.01.1998
(73) Patentinhaber: SIEMENS AKTIENGESELLSCHAFT, 80333 München (DE)
(72) Erfinder: AKTAS, Abdulmesih, Sunnyvale, CA 94086 (US); ZÜNKLER, Klaus, D-85521 Dachau (DE)
(86) Internationale Anmeldenummer: DE9600379
(87) Internationale Veröffentlichungsnummer: WO9628808

(56) Entgegenhaltungen:
- EP-A- 0 203 401
- EP-A- 0 392 412
- EP-A- 0 625 775
- PATTERN RECOGNITION, Bd. 27, Nr. 10, 1.Oktober 1994, Seiten 1345-1363, XP000477898 BOSE ET AL.: "Connected and degraded text recognition using Hidden Markov Model"

## Beschreibung

In vielen technischen Prozessen erlangt die Mustererkennung vermehrt Bedeutung, da damit ein steigender Automatisierungsgrad erreicht werden kann. Mustererkennungsprozesse lassen sich in der Regel auf ein zeitvariantes Meßsignal reduzieren, welches aus den zu erkennenden Mustern auf geeignete Weise abgeleitet wird. Bei der automatischen Analyse dieser Meßsignale tritt jedoch das Problem auf, daß diese Meßsignale nicht in reiner Form vorliegen, sondern häufig von stationären oder von instationären Störsignalen überlagert werden. Bei der Untersuchung von Meßsignalen, welche aus natürlich gesprochener Sprache abgeleitet werden, können diese Störanteile des Meßsignales beispielsweise durch Hintergrundgeräusche, Atemgeräusche, Maschinengeräusche, oder auch durch das Aufnahmemedium und die Übertragungsstrecke hervorgerufen werden. Weil das Meßsignal nie in reiner Form vorliegt, ist es besonders wichtig, zwischen den Anteilen des Meßsignales, welche das zu erkennende Muster enthalten und zwischen anderen Anteilen, in denen kein Muster vorhanden ist, zu unterscheiden. Zur besseren Erkennung der Muster ist es also besonders wichtig genau zu wissen, wann Muster im Meßsignal vorhanden sind und wann keine Muster, d.h. nicht vom Muster herrührende Signale als Pausensignale im Meßsignal vorhanden sind.

Eine Pausedetektion ist z.B. auch wichtig, um eine Reduktion der Menge der übertragenen Daten, beispielsweise bei Sprachkommunikationskanälen und auch in der Satellitenübertragung zu erzielen, zur Allgemeinen Nutz-Störsignal-Entscheidung bei der Signalverarbeitung, oder aber um das Ende einer Äußerung im automatischen Spracherkennungssystemen zu finden. Dabei dient ein robuster Pausendetektor der Verbesserung der Leistungsfähigkeit von sprachgesteuerten Systemen. Besonders gilt dies für Spracherkennungssysteme, da es darum geht, eine gesprochene Äußerung als Muster mit einer bereits vorhandenen Version zu vergleichen. Die Problematik der Pausenbestimmung speziell in der automatischen Spracherkennung ist ausführlich von Rabiner [1] beschrieben worden. Er hat auch einen Algorithmus zur Pausendetektion angegeben. Dort werden zur Pausendetektion Informationen berücksichtigt, welche direkt aus dem abgetasteten Zeitsignal berechnet werden (Energie, Nulldurchgangsrate ETC.). Diese Vorgehensweise ist allen bekannten Pausendetektoren gemeinsam [2]. Sie benutzen in der Regel ein mehr oder weniger kompliziertes Regelwerk, um die Klassifikation der Pause aus den berechneten Merkmalen durchzuführen. Alternativ wurden auch statistische Klassifikatoren benutzt [3]. Wegen dieser Vorgehensweise können all diese Verfahren nur bis zu einem bestimmten Störpegel arbeiten. Die Grenze ist von der Art der Störung abhängig. Sie können bei geringen Signal-Rauschabständen nicht mehr eingesetzt werden, denn Pausendetektoren sind in der Regel schwellengesteuert. In störbehafteten Umgebungen bei sehr geringen Signal-Rauschabständen versagen jedoch die gängigen schwellenbehafteten Entscheidungskriterien. Dazu kommen nichtstationäre Störungen mit signalähnlichem Charakter, die kaum zu erfassen sind.

Bisherige Ansätze für Sprachpausenbestimmungen, verwenden beispielsweise einen lokalen, d.h. anhand einer zeitlichen bzw. spektralen Frame-Information gewonnenen Parameter zur Detektion von Signal- bzw. Nichtsignalbereichen [4,5]. Auch neuere hierzu veröffentlichte Arbeiten basieren in erster Linie auf Modifikationen oder Erweiterungen dieser Arbeiten. Weitere Vorgehensweisen zur Pausenerkennung in zeitvarianten Meßsignalen sind nicht bekannt.

Die der Erfindung zugrundeliegende Aufgabe besteht darin, ein verbessertes Verfahren zur Pausenerkennung zwischen Mustern anzugeben, die in einem Meßsignal vorhanden sind und welche mit Hilfe von Hidden-Markov-Modellen modelliert wurden.

Diese Aufgabe wird gemäß den Merkmalen des Patentanspruchs 1 gelöst.

Weiterbildungen der Erfindung ergeben sich aus den Unteransprüchen.

Ein Vorteil des erfindungsgemäßen Verfahrens besteht darin, daß erstmals Informationen, die in unterschiedlichen Signalverarbeitungsstufen gewonnen werden und die zeitlich nacheinander auftreten zur Pausendetektion eingesetzt werden. Das heißt, die Pauseinformation wird durch den Vergleich eines speziellen Pausenmodells mit dem Merkmalsvektoren des Meßsignales in einer Vergleichsstufe gewonnen und an die Merkmalsextraktionsstufe der Mustererkennung zurückgeführt, so daß in einer weiteren Zeitscheibe in der Merkmalsextraktionsstufe der Pausenzustand bei der Meßsignalanalyse berücksichtigt werden kann.

Vorteilhafterweise nutzt das erfindungsgemäße Verfahren die Information aus, daß bestimmte Mustergruppen zusammengehören, beispielsweise bei Worten sind dies Phonemmustergruppen, so wird sichergestellt, daß mindestens nach der Mustergruppe eine Pause folgen muß. Im Anschluß wird diese Information vorteilhafterweise in der Merkmalsextraktionsstufe als erster Verarbeitungsstufe des Verfahrens ausgenutzt.

Vorteilhafterweise wird durch das erfindungsgemäße Verfahren auch sichergestellt, daß vor Eintreffen einer zu erkennenden Musterfolge eine Pause gewesen sein muß. Dieser Sachverhalt wird ebenfalls bei der Mustererkennung ausgenutzt.

Vorteilhafterweise kann das erfindungsgemäße Verfahren mit bekannten Verfahren zur Pausenerkennung kombiniert werden, welche Eigenschaften des Meßsignals im Zeitbereich und im Spektralbereich auswerten. Auf diese Weise kann eine höhere Detektionsrate bei der Mustererkennung erreicht werden.

Besonders vorteilhaft können mit dem erfindungsgemäßen Verfahren Sprachmuster, Schreibmuster oder Signalisierungsmuster analysiert werden, da sie in vielfältigen technischen Anwendungen vorkommen und auf geeignete Weise modelliert werden können.

Vorteilhafterweise kann mit dem erfindungsgemäßen Verfahren sichergestellt werden, daß falls keine Muster erkannt werden, eine Pause vorliegen muß, auf diese Weise wird eine erhöhte Detektionsrate bei der Mustererkennung erzielt, da damit der Merkmalsextraktionsstufe eine Pauseninformation noch zuverlässiger zur Verfügung gestellt werden kann.

Im folgenden wird die Erfindung anhand von Figuren weiter erläutert.

Figur 1 zeigt ein schematisiertes Beispiel eines mit Pauseerkennung ausgestatteten Spracherkennungssystems.
Figur 2 veranschaulicht den Pausenerkennungsvorgang anhand verschiedener Hidden-Markov-Modelle.

Figur 1 zeigt anhand eines Beispiels, das hier als Spracherkennungssystem ausgeführt ist, wie nach dem erfindungsgemäßen Verfahren die Pauseninformation detektiert und weitergegeben, d.h. zurückgeleitet wird. Das Meßsignal hier als Sprachsignal Spr, gelangt zunächst in eine Merkmalsextraktionsstufe Merk, welche der ersten Signalverarbeitungsstufe im erfindungsgemäßen Verfahren entspricht. In dieser ersten Signalverarbeitungsstufe, werden üblicherweise die spektralen Merkmale des Sprachsignales bzw. des Meßsignals Spr analysiert. Diese Merkmale, die im Anschluß von der Merkmalsextraktionsstufe ausgegeben werden, sind hier in Figur 1 mit m bezeichnet. Die spektralen Merkmale m gelangen z.B. als Merkmalsvektoren im Anschluß in eine Klassifikationsstufe Klass, in der sie mit den Hidden-Markov-Modellen HMM verglichen werden. Hier setzt nun das erfindungsgemäße Verfahren ein, indem die aus den Meßsignalen gewonnenen Merkmalsvektoren in speziellen Hidden-Markov-Modellen für einzelne Phoneme bzw. für Pausenzustände verglichen werden. In der Trainingsphase der Hidden-Markov-Modelle werden beispielsweise typische Merkmalsvektoren für das Hintergrundrauschen, wie auch für das Nutzsignal geschätzt. So wird es möglich, daß bei einem fortlaufenden Mustervergleich in jedem Analyseintervall zwischen Nutz- und Rauschsignal unterschieden werden kann. Eine noch höhere Robustheit bei sehr schlechtem Signal-Rauschverhältnis erhält man
a) durch eine gemeinsame Bewertung vieler Analyseintervalle und
b) durch eine Erkennung der Nutzsignale, wobei alle Signale, die nicht als Nutzsignal erkannt werden, beispielsweise dem Rauschen zugeordnet werden können. Vorteilhafterweise kann die Erfindung bei allen bekannten Mustererkennungsverfahren angewendet und mit diesem kombiniert werden.

Das erfindungsgemäße Verfahren beruht insbesondere darauf, daß sich die Signalzustände und die Merkmalsvektoren von einer Zeitscheibe zur anderen Zeitscheibe des Analyseintervalls nicht übermäßig ändern. Somit kann eine Information die in der Klassifikationsstufe Klass gewonnen wird, indem beispielsweise festgestellt wird, daß beim Vergleich der Hidden-Markov-Modelle eine höhere Wahrscheinlichkeit für Pause, als für einen zu erkennendes Muster vorliegt, an die Merkmalsextraktionsstufe als Pauseninformation Pa weitergeleitet werden. Mit großer Wahrscheinlichkeit wird auf die Zeitscheibe, in der die Pause detektiert wird eine weitere Zeitscheibe mit Pause folgen. Durch diese Vorgehensweise können im Meßsignal vorhandene unerwünschte Störungen bei der Bildung der Merkmalsvektoren auch bei geringem Signal-Rauschabstand mit großer Sicherheit unterdrückt werden. Vorteilhaft wird durch das erfindungsgemäße Verfahren das in der Erkennungsstufe in einer zweiten Zeitscheibe vorhandene Wissen über die Pause an eine erste Signalverarbeitungsstufe übermittelt. Dieses Wissen kann beispielsweise aus einem Sprachsignal über die akustisch phonetische Modellierungsstufe (Hidden-Markov-Modelle), die bereits mit einer Menge der Trainingsdaten für die Spracherkennung trainiert wurde, gewonnen werden. In phonembasierten Systemen ist die Pause als Modell eines Phonems mittrainiert und umfaßt somit die Statistik der Trainingsdaten. Verfeinerter und damit besser ist die Modellierung bei Berücksichtigung des Phonemkontextes, d.h. das Wissen, welches Phonem einem anderen folgt. Verknüpft man beispielsweise die Pauseentscheidung der akustisch phonetischen Modellierungsstufe mit gängigen Kriterien für die Pauseschätzung, so ist eine Verbesserung der Pausenentscheidung erzielbar.

In Figur 2 sind die verschiedenen Viterbipfade V1 bis V3 für unterschiedliche Hidden-Markov-Modelle dargestellt. Hier wird über die Zeit der Zusammenhang zwischen der Mustererkennung und dem Vorhandensein einer Pause zwischen unterschiedlichen Mustern dargestellt. Zunächst wird das Meßsignal, welches beispielsweise ein Sprachsignal, ein Schreibsignal, oder ein Signal ist, das von Signalisierungsverfahren abgegeben wird, über eine geeignete Signaltransformation oder mehrere Signaltransformationen in einen Merkmalsvektorraum transformiert. In einer Trainingsphase des Mustererkennungsverfahrens werden beispielsweise typische Modelle für das Hintergrundrauschen und auch für das Nutzsignal geschätzt, die im Anschluß im Erkennungsverfahren eingesetzt werden sollen. Für das erfindungsgemäße Verfahren kann das Training beispielsweise mit dem Verfahren der Hidden-Markov-Modelle realisiert werden. Das Verfahren zur Pauseerkennung läßt sich jedoch gleichermaßen auch mit anderen Mustererkennungsverfahren, wie z.B. der dynamischen Programmierung, oder neuronalen Netzen durchführen. Falls bei dem erfindungsgemäßen Verfahren Hidden-Markov-Modelle angewendet werden, können u.a. beispielsweise die Verteilungsfunktionen der Merkmalsvektoren für jede Erkennungseinheit geschätzt werden. Mit Erkennungseinheiten sind in diesem Zusammenhang in der automatischen Spracherkennung Sprachlaute (Phoneme) gemeint. Das erfindungsgemäße Verfahren wurde beispielsweise für die automatische Spracherkennung realisiert, es ist jedoch denkbar, daß es für jegliche Arten von Mustererkennung eingesetzt werden kann. Es ist nur sicherzustellen, daß Signalmuster bereitgestellt werden können, und daß Pausenzustände vorhanden sind, in denen die Störsignale ermittelt werden können, um-damit die Hidden-Markov-Modelle für Pausenzustände zu trainieren. Einige solcher Beispiele für andere Mustererkennungsverfahren, sind beispielsweise die Muster, die beim Unterschreiben eines Dokuments in Form von druck- oder zeitabhängigen Schreibsignalen auftreten, oder Signalfolgen, die bei automatischen nachrichtentechnischen Signalverfahren angewendet werden.

Bei der Durchführung des erfindungsgemäßen Verfahrens kann in der Erkennungsphase beispielsweise ein fortlaufender Mustervergleich in jedem Analyseintervall, bzw. jeder Zeitscheibe die Erzeugungswahrscheinlichkeit für jede Erkennungseinheit berechnen. Eine einfache Lösung ist die Bewertung dieser Wahrscheinlichkeiten. Ist die Wahrscheinlichkeit für Pause, also für das Hidden-Markov-Modell für Pause oder dessen Entsprechung am höchsten, so kann das betreffende Analyseintervall zum neuen Abschätzen der Verteilungsfunktionen, oder zum Ausfiltern bei einer Rauschunterdrückung verwendet werden.

Das erfindungsgemäße Verfahren wird noch robuster, wenn als zusätzliche Wissensquelle das Ergebnis eines Mustererkenners berücksichtigt wird. Setzt man voraus, daß beispielsweise der Mustererkenner in der Lage ist, jedes mögliche Nutzsignal zu erkennen, so kann sich dies das erfindungsgemäße Verfahren zu Nutze machen und alle anderen Analyseintervalle, welche nicht als Nutzsignal klassifiziert sind, als Pause definieren. Ein solcher Zeitabschnitt ist in Figur 2 mit Tₚ bezeichnet. Falls bezüglich des Verfahrens an Echtzeitverarbeitung keine Anforderung gestellt werden, wie z.B. in Simulationen dies der Fall ist, so kann das erfindungsgemäße Verfahren hiermit bereits als ausreichend für die Mustererkennung gelten. In der Praxis sind bei den genannten Anwendungen Echtzeitkriterien anzuwenden und es muß eine möglichst frühzeitige Zuordnung zu Nutz- oder Rauschsignal erfolgen. Daher muß das Verfahren beispielsweise in den Erkennungsprozeß selbst integriert werden. Das Erkennungsverfahren wird also erfindungsgemäß derart erweitert, daß nach jedem Analyseschritt, beispielsweise ausgewertet wird, welches der aus den Erkennungseinheiten zusammengesetzen Muster, z.B. Wörter das wahrscheinlichste ist. Zusätzlich wird beispielsweise über ein größeres Analyseintervall hinweg die Wahrscheinlichkeit berechnet, daß dieses eine Signalpause enthält. Beispielsweise ist das Analyseintervall dabei so bemessen, daß es in jedem Falle länger als kurze Pausen, z.B. Plosivpausen, im Nutzsignal ist. Diese Wahrscheinlichkeit wird dann mit derjenigen des wahrscheinlichsten Musters verglichen, wobei sie auf ein gleich langes Zeitintervall bezogen werden. Das Ergebnis dieses Vergleichs kann bereits als Entscheidung herangezogen werden.

Noch höhere Anforderungen werden beispielsweise an Spracherkennungssysteme gestellt. Bei ihnen muß vermieden werden, daß der Erkenner vorzeitig abschaltet und dadurch bedingt ein falsches Wort ausgibt. In Figur 1 ist der Erkenner mit Klass bezeichnet. Diese Fälle treten besonders bei instationären Störgeräuschen auf. Beispielsweise kann dies durch eine Zusatzbedingung verhindert werden. Beispielsweise wird eine Signalpause erst dann als Wortende erkannt, wenn zusätzlich zum oben beschriebenen Kriterium das wahrscheinlichste Wort über eine bestimmte Zeitspanne immer das wahrscheinlichste Wort gewesen ist. Diese Zeitspanne ist in Figur 2 mit T_{ST} bezeichnet. Durch die Kombination dieser beiden beschriebenen Kriterien erhält man eine hohe Zuverlässigkeit bei der Pausenerkennung, was für die sichere Funktion eines Spracherkenners wichtig ist.

Der Grundgedanke besteht darin in einem Mustererkennungssystem die auf verschiedenen Ebenen in Signalverarbeitungsstufen vorhandenen Wissensquellen zur Detektion einer Pause auszunutzen. Diese erstrecken sich beispielsweise auf
- Eigenschaften des Signals im Zeitbereich, wie z.B. Nulldurchgangsrate und Pegel, sowie
- im Spektralbereich, z.B. die Leistung und das Korrelationsmaß einschließlich des logarithmischen und/oder Merkmalsbereiches.
- Zusätzlich wird durch das erfindungsgemäße Verfahren die Pause detektiert, indem eine Rückführung von der Erkennungsstufe zur Merkmalsextraktionstufe realisiert wird.

Hierdurch wird die in den verschiedenen Zeitscheiben vorhandene Information über das Vorhandensein einer Pause im Klassifikator Klass der Merkmalsextraktionsstufe Merk zugeführt. Während der Erkennung erfolgt beispielsweise ein dynamischer Mustervergleich, bei dem anhand der Merkmalsvektoren in einem Analysefenster bzw. einer Zeitscheibe eine Zuordnung zu den vortrainierten Modellen bewerkstelligt wird. Eine globale Suchstrategie, wie z.B. durch den Viterbi-Algorithmus realisiert, findet die wahrscheinlichste Folge von vortrainierten Modellzuständen, die die ankommende Folge von Merkmalsvektoren wiedergibt [6].

In jedem Zeitfenster kann somit am Klassifikator Klass die Information über Pause/Nichtpause abgegriffen werden und einem Pausendetektor in einer anderen Stufe zugeführt werden. Im erfindungsgemäßen Verfahren ist dies beispielsweise so realisiert, daß im Klassifikator ein spezielles Hidden-Markov-Modell für Pause mit den einkommenden Merkmalsvektoren verglichen wird, falls eine höhere Wahrscheinlichkeit für Pause auftritt als für andere Muster, so wird eine Pauseinformation beispielsweise an die Merkmalsextraktionsstufe Merk weitergegeben und führt dort zur Entscheidung, daß momentan eine Pause vorliegt. Das heißt mit dieser Pauseinformation kann auch ein bereits in der Extraktionsstufe vorhandener Pausedetektor angesteuert werden, um Pause einzustellen. Diese Pauseentscheidung kann beispielsweise wahrscheinlichkeitsgewichtet sein und basiert auf einer Entscheidung, die andere Wissensquellen innerhalb des erfindungsgemäßen Verfahrens berücksichtigt. Solche anderen Wissensquellen sind beispielsweise Statistik des Meßsignals und Phonemkontext aus dem Viterbi-Verfahren. Aufgrund der sequentiellen Struktur eines Erkenners muß beispielsweise bei einer Rückführung der Information zu einer Pausedetektionsstufe für die Unterdrükkung von Störgeräuschen z.B. die Verzögerung um ein Analysefenster berücksichtigt werden. Verknüpft man die Pauseentscheidung der akustisch phonetischen Modellierungsstufe bei der Spracherkennung mit gängigen Kriterien für die Pauseschätzung, so ist eine Verbesserung der Pauseentscheidung erzielbar. Geht man beispielsweise von der frameweisen Detektion der Pausen ganz ab, so läßt sich eine weitere Wissensquelle im Erkennungssystem für die Pauseschätzung ausnutzen.

Beispielsweise können verschiedene zusammenhängende und auch zusammengehörende Muster als Gesamtheit detektiert werden und daraus Rückschlüsse auf im Meßsignal vorhandene Pausen gezogen werden. Beispielsweise kann ein solcher globaler Pausendetektor seine Information über das gesamte zu erkennende Muster bzw. die Musterfolge bereitstellen. Im Falle der Spracherkennung wäre eine solche Musterfolge beispielsweise ein zu erkennendes Wort. Alle Bereiche außer dieser Musterfolge können also beispielsweise als Pause erkannt werden. Dies hat den Vorteil, daß sogar aktuelle Störungen in die Pausedetektion eingehen. Das erfindungsgemäße Verfahren funktioniert damit auch noch bei sehr hohen Störpegeln, ist also robuster. Prinzipbedingt ist eine größere Zeitverzögerung zu berücksichtigen, bis eine Entscheidung vorliegt. Diese globale Pausendetektionsstufe ist also besonders in Verbindung mit einer Signalzwischenspeicherung anzuwenden. Es ist besonders für die Aufbereitung des Meßsignales geeignet und kann insbesondere der Erkennung der Trennpausen zwischen einzelnen Worten bzw. zu erkennenden Musterfolgen dienen. Zusammenfassend kann ein erfindungsgemäßes Mustererkennungs- und Pausenerkennungssystem in folgenden Stufen beschrieben werden.
1. Berücksichtigung der Signalcharakteristika im Zeitbereich (z.B. Nulldurchgangssrate, Pegel);
2. Zusätzliche Berücksichtigung der Eigenschaften im Spektralbereich (z.B. Leistung, Korrelationsmaß) einschließlich des logarithmischen und/oder Merkmalsbereiches;
3. Zusätzliche Berücksichtigung des frameweisen Mustervergleichs mit vortrainierten-Pausenmodellen;
4. Zusätzliche Berücksichtigung der Rückführung der Entscheidung des in der globalen Erkennung integrierten Pausedetektors.

Beispielsweise wird eine Ausführungsform des erfindungsgemäßen Verfahrens durch den Pseudocode, der in Tabelle 1 dargestellt ist, beschrieben.

Beispielsweise wird das erfindungsgemäße Verfahren in einem Hauptprogramm das durch main und end begrenzt wird realisiert. Dieses Hauptprogramm enthält im wesentlichen einen do-loop als Zeitschleife. Mit einer Prozedur signal_analyse wird eine Transformation des Meßsignals in einen Merkmalsbereich durchgeführt. Beispielsweise wird eine spezielle Zeitscheibe des Meßsignals analysiert und von dieser Zeitscheibe Merkmalsvektoren angelegt. Die angelegten Merkmalsvektoren werden anschließend in einer Unterroutine berechne_wort_wk analysiert. Beispielsweise wird dort für jedes Referenzwort die Wahrscheinlichkeit, z.B. mit Hidden-Markov-Modellen und mit Hilfe der Viterbi-Dekodierung berechnet. Dabei wird beispielsweise die Verbundwahrscheinlichkeit, daß alle bisherigen Merkmalsvektoren emittiert wurden, berechnet. In einer weiteren Subroutine berechne_pause_wk wird die Wahrscheinlichkeit für pause für die letzten P Zeitschritte berechnet.

Auch hier wird die Verbundwahrscheinlichkeit dafür berechnet, daß die letzten P-Merkmalsvektoren vom Modell für pause emittiert wurden. In einer weiteren Subroutine pause detektor wird eine pause Information generiert, wenn die Wahrscheinlichkeit für pause höher ist als für das beste Wort, sonst wird die Pauseinformation nicht erzeugt. Beispielsweise wird hier eine Normierung der zu berücksichtigenden Wahrscheinlichkeit auf die gleiche Zeitdauer P durchgeführt. In einer weiteren Abfrage if (pause && wort_stabil > x) break, wird ein Abbruch des Verfahrens durchgeführt, wenn Pause von pausedetektor erkannt wurde und das beste Wort mindestens seit x Zeitabschnitten ununterbrochen stabil ist (wort_stabil). Mit der Subroutine ausgabe wird dann die erkannte Musterfolge, bei der Spracherkennung ein Wort, ausgegeben.

### Literatur

[1] Rabiner, L.R. und M. Sambur (1975). An algorithm for determing the endpoints of isolated utterances. The Bell System Technical Journal, 54(2): 297 - 315
[2] Hansen, J.H. (1991). Speech enhancement employing boundary detection and morphological based spectral constraints. IEEE International Conference on Acoustics, Speech and Signal Processing, pp 901 - 904, Toronto. ICASSP.
[3] Katterfeldt, H. Sprachbestimmung mit Polynom Klassifikatoren. Proceedings Mustererkennung 7, DAGM-Symposium, Erlangen S 180 - 184.
[4] Boll, S. (1979). Suppression of acoustic noise in speech using spectral subtraction. IEEE Transactions on Acoustics, Speech and Signal Processing, 31 (3): 678 - 684
[5] Widrow, B., J.Glover, J.McCool, J.Kaunitz (1975). Adaptive noise cancelling: Principles and applications. Proceedings of the IEEE, 63(12):1692 - 1716.
[6] Rabiner, L.R. und B.H. Juang (1986). An introduction to hidden markov models. IEEE Transactions on Acoustics, Speech and Signal Processing, (1): 4-16.

## Patentansprüche

1. Verfahren zur Erkennung einer Signalpause zwischen zwei Mustern, welche auf einem zeitvarianten Meßsignal vorhanden sind und die mit Hilfe von hidden Markov Modellen erkannt werden mit folgenden Merkmalen:
a) in einer ersten Signalverarbeitungsstufe (Merk) werden zur Mustererkennung periodisch Merkmalsvektoren (m) gebildet, welche den Signalverlauf des Meßsignales (Spr) innerhalb einer Zeitscheibe beschreiben und es wird von einem darin enthaltenen Pausendetektor in einer ersten Zeit scheibe anhand vorhandener Merkmale eines ersten Merkmalsvektors keine Sprachpause detektiert,
b) in einer zweiten Signalverarbeitungsstufe (Klass) des Verfahrens wird in einer zweiten Zeitscheibe, welche auf die erste Zeitscheibe folgt der erste Merkmalsvektor mit mindestens zwei hidden Markov Modellen verglichen (HMM), von denen mindestens eines auf ein zu erkennendes Muster und ein weiteres auf ein für eine Pause charakteristisches Muster trainiert wurde,
c) falls sich beim Vergleich des ersten Merkmalsvektors (m) mit den hidden Markov Modellen (HMM) eine größere Wahrscheinlichkeit für das vorliegen einer Pause ergibt, so wird die Information über das Vorhandensein einer Pause, die Pauseninformation (Pa), an den Pausendetektor in der ersten Signalverarbeitungsstufe weitergegeben und dort wird mindestens in der zweiten Zeit scheibe das Meßsignal als Signalpause behandelt.

2. Verfahren nach Anspruch 1, bei dem eine definierte Folge von Mustern, eine Musterfolge, zu erkennen ist und bei dem nach dem Erkennen der Musterfolge über mehrere Zeitscheiben hinweg, die Pauseninformation weitergegeben wird, so daß in der ersten Signalverarbeitungsstufe mindestens in der auf die Musterfolge folgenden Zeitscheibe das Meßsignal als Signalpause und nicht als zu erkennendes Muster behandelt wird.

3. Verfahren nach Anspruch 2, bei dem so viele Merkmalsvektoren zwischengespeichert werden bis eine Musterfolge erkannt wurde und bei dem nach dem Erkennen der Musterfolge die Pauseninformation weitergegeben wird, so daß in der ersten Signalverarbeitungsstufe mindestens in der vor die Musterfolge liegenden Zeitscheibe das Meßsignal als Signalpause und nicht als zu erkennendes Muster behandelt wird.

4. Verfahren nach einem der vorangehenden Ansprüche, bei dem in der ersten Signalverarbeitungsstufe zur Pauseerkennung Eigenschaften des Meßsignals im Zeitbereich ausgewertet werden.

5. Verfahren nach einem der vorangehenden Ansprüche, bei dem in der ersten Signalverarbeitungsstufe zur Pauseerkennung Eigenschaften des Meßsignals im Spektralbereich ausgewertet werden.

6. Verfahren nach einem der vorangehenden Ansprüche, bei dem kontextmodellierte Hidden Markov Modelle verwendet werden.

7. Verfahren nach einem der vorangehenden Ansprüche, bei dem das Meßsignal gesprochene Sprache repräsentiert.

8. Verfahren nach Anspruch 7, bei dem Störungen in der Merkmalsextraktionsstufe eines Sprachverarbeitungssystems unterdrückt werden

9. Verfahren nach einem der Ansprüche 7 oder 8, bei dem eine Kanaladaption eines Sprachkanales durchgeführt wird.

10. Verfahren nach einem der Ansprüche 1 bis 6, bei dem das Meßsignal Schreibbewegungen auf einer Unterlage repräsentiert.

11. Verfahren nach einem der Ansprüche 1 bis 6, bei dem das Meßsignal Signalfolgen eines nachrichtentechnischen Signalisierungsverfahrens repräsentiert.

## Claims

1. Method for identifying a signal pause between two patterns which are present in a measurement signal that varies with time and are identified with the aid of hidden Markov models, having the following features:
a) in a first signal processing stage (Merk), feature vectors (m) are formed periodically for pattern identification, which feature vectors (m) describe the signal waveform of the measurement signal (Spr) within a time slice, and a pause detector contained therein does not detect any speech pause in a first time slice on the basis of features of a first feature vector which are present,
b) in a second signal processing stage (Klass) of the method, and in a second time slice which follows the first time slice, the first feature vector is compared with at least two hidden Markov models (HMM), at least one of which has been trained for a pattern which is to be identified and a further one of which has been trained for a pattern which is characteristic of a pause,
c) if the comparison of the first feature vector (m) with the hidden Markov models (HMM) results in a greater probability of the presence of a pause, then the information about the presence of a pause, the pause information (Pa), is passed to the pause detector in the first signal processing stage, and the measurement signal is dealt with as a signal pause there, at least in the second time slice.

2. Method according to Claim 1, in which a defined sequence of patterns, a pattern sequence, is to be identified and in which the pause information is passed on after identifying the pattern sequence over a number of time slices, so that the measurement signal is dealt with as a signal pause, and not as a pattern to be identified, in the first signal processing stage, at least in the time slice following the pattern sequence.

3. Method according to Claim 2, in which feature vectors are buffer-stored until a pattern sequence has been identified and in which the pause information is passed on after identifying the pattern sequence, so that the measurement signal is dealt with as a signal pause, and not as a pattern to be identified, in the first signal processing stage, at least in the time slice before the pattern sequence.

4. Method according to one of the preceding claims, in which characteristics of the measurement signal are evaluated in the time domain in the first signal processing stage for pause identification.

5. Method according to one of the preceding claims, in which characteristics of the measurement signal are evaluated in the frequency domain in the first signal processing stage for pause identification.

6. Method according to one of the preceding claims, in which context-modelled hidden Markov models are used.

7. Method according to one of the preceding claims, in which the measurement signal represents spoken voice information.

8. Method according to Claim 7, in which disturbances in the feature extraction stage of a voice processing system are suppressed.

9. Method according to one of Claims 7 or 8, in which channel adaptation of a voice channel is carried out.

10. Method according to one of Claims 1 to 6, in which the measurement signal represents writing movements on a surface.

11. Method according to one of Claims 1 to 6, in which the measurement signal represents signal sequences of an information signalling method.

## Revendications

1. Procédé de détection d'une pause de signal entre deux modèles présents dans un signal de mesure variable en temps et détecté à l'aide de modèles de Hidden Markov et présentant les caractéristiques suivantes:
a) dans un premier étage de traitement des signaux (Merk) sont formés périodiquement pour la détection de modèles des vecteurs caractéristiques (m) qui décrivent l'allure du signal de mesure (Spr) à l'intérieur d'une tranche de temps et aucune pause vocale n'est détectée par un détecteur de pauses présent dans cet étage dans une première tranche de temps à l'aide des caractéristiques existantes d'un premier vecteur caractéristique,
b) dans un second étage de traitement des signaux (Klass) du procédé, le premier vecteur caractéristique est comparé dans une seconde tranche de temps qui suit la première, à au moins deux modèles de Hidden Markov (HMM), dont au moins un a été entraîné pour un modèle à détecter et un autre pour un modèle caractéristique d'une pause.
c) si lors de la comparaison du premier vecteur caractéristique (m) avec les modèles de Hidden Markov (HMM) une plus grande probabilité pour l'existence d'une pause en découle, l'information sur l'existence d'une pause, l'information de pause (Pa), est transmise au détecteur de pauses dans le premier étage de traitement des signaux et là le signal de mesure est traité comme pause de signal au moins dans la seconde tranche de temps.

2. Procédé selon la revendication 1, dans lequel une séquence définie de modèles, une séquence de modèles, peut être détectée et dans lequel l'information de pause est transmise après la détection de la séquence de modèles au-delà de plusieurs tranches de temps, si bien que dans le premier étage de traitement des signaux le signal de mesure est traité comme pause de signal et non comme modèle à détecter au moins dans la tranche de temps suivant la séquence de modèles.

3. Procédé selon la revendication 2, dans lequel suffisamment de vecteurs caractéristiques font l'objet d'un stockage intermédiaire pour qu'une séquence de modèles puisse être reconnue et dans lequel l'information de pause est transmise après la détection de la séquence de modèles, si bien que dans le premier étage de traitement des signaux le signal de mesure est traité comme pause de signal et non comme modèle à détecter au moins dans la tranche de temps précédent la séquence de modèles.

4. Procédé selon l'une des revendications précédentes, dans lequel des propriétés du signal de mesure sont évaluées dans la plage de temps dans le premier étage de traitement des signaux pour la détection de pauses.

5. Procédé selon l'une des revendications précédentes, dans lequel des propriétés du signal de mesure sont évaluées dans la gamme spectrale dans le premier étage de traitement des signaux pour la détection de pauses.

6. Procédé selon l'une des revendications précédentes, dans lequel des modèles de Hidden Markov modélisés en fonction du contexte sont utilisés.

7. Procédé selon l'une des revendications précédentes, dans lequel le signal de mesure représente le langage parlé.

8. Procédé selon la revendication 7, dans lequel les parasites dans l'étage d'extraction des caractéristiques d'un système de traitement vocal sont supprimés.

9. Procédé selon l'une des revendications 7 ou 8, dans lequel une adaptation de canal d'un canal vocal est effectuée.

10. Procédé selon l'une des revendications 1 à 6, dans lequel le signal de mesure représente des mouvements d'écriture sur un support.

11. Procédé selon l'une des revendications 1 à 6, dans lequel le signal de mesure représente des séquences de signaux d'un procédé de signalisation employé en télécommunications.
